# EUROPÄISCHE PATENTSCHRIFT

(11) **EP 3 385 174 B1**
(45) Veröffentlichungstag und Bekanntmachung des Hinweises auf die Patenterteilung: **18.09.2019**
(21) Anmeldenummer: 17165405.6
(22) Anmeldetag: 07.04.2017
(51) Int. Cl.: B65B 5/10, A61J 7/00, B65B 9/22

(54) **VORRICHTUNG ZUM VERPACKEN VON ARZNEIMITTELPORTIONEN**
DEVICE FOR PACKAGING DRUG PORTIONS
DISPOSITIF D'EMBALLAGE DE PORTIONS DE MÉDICAMENT

(43) Veröffentlichungstag der Anmeldung: 10.10.2018
(73) Patentinhaber: Becton Dickinson Rowa Germany GmbH, 53539 Kelberg (DE)
(72) Erfinder: GROSS, Dietmar, 53539 Kelberg (DE)
(74) Vertreter: Zenz Patentanwälte Partnerschaft mbB

(56) Entgegenhaltungen:
- WO-A1-2013/034504
- US-A1- 2010 077 707

## Beschreibung

Die vorliegende Erfindung betrifft eine Vorrichtung zum Verpacken von Arzneimittelportionen sowie die Verwendung einzelner Bauteile der Vorrichtung.

Vorrichtungen zum Verpacken von Arzneimittelportionen, auch Blisterautomaten genannt, sind beispielsweise aus der WO 2013/034504 A1 bekannt. Die Vorrichtungen umfassen, je nach Ausbaustufe, mehrere hundert Vorrats- und Abgabestationen, in welchen jeweils mehrere Arzneimittelportionen eines bestimmten Arzneimitteltyps gelagert sind. Auf Anforderung können einzelne Arzneimittelportionen von den Vorrats- und Abgabestationen abgegeben werden, welche dann über eine Führungseinrichtung einer Verpackungseinrichtung zugeführt werden, bei welcher die Arzneimittelportionen verpackt bzw. verblistert werden. Die in den Vorrats- und Abgabestationen gelagerten Arzneimittelportionen werden patientenindividuell gemäß den ärztlich verordneten Einnahmezeitpunkten zusammengestellt und verblistert.

Zum Zusammenstellen mehrerer Arzneimittelportionen werden entsprechende Vorrats- und Abgabestationen zur Abgabe einer oder mehrerer Arzneimittelportionen mittels einer Steuereinrichtung der Vorrichtung angesteuert. Die eigentliche Abgabe findet statt, indem mit einer Vereinzelungseinrichtung der Vorrats- und Abgabestation eine in einem Vorratsbehälter gelagerte Arzneimittelportion separiert und über eine Abgabeöffnung einer Führungseinrichtung der Vorrichtung zum Verpacken von Arzneimittelportionen übergeben wird. Mittels der Führungseinrichtung wird die Arzneimittelportion, regelmäßig unter Zwischenschaltung einer Sammeleinrichtung, einer Verpackungseinrichtung zugeführt, welche einzelne oder mehrere Arzneimittelportionen verpackt bzw. verblistert.

Moderne Blisterautomaten umfassen regelmäßig eine Vielzahl von Vorrats- und Abgabestationen und ebenfalls eine Vielzahl von Sammeleinrichtungen, in welchen Zusammenstellungen von gegebenenfalls mehreren Arzneimittelportionen temporär gelagert werden, bevor sie an die Verpackungseinrichtung übergeben werden. Moderne Blisterautomaten sind in der Lage, eine große Anzahl von Zusammenstellungen von Arzneimittelportionen pro Stunde zu verpacken bzw. zu verblistern.

Bei der Verblisterung wird eine Verpackungsmaterialbahn von einer Verpackungseinrichtung in einen Blisterschlauch mit einer Mehrzahl von hintereinander angeordneten Blisterbeuteln umgeformt. Dazu wird der Verpackungseinrichtung über eine Verpackungsmaterial-Zuführung eine flexible, längliche Verpackungsmaterialbahn zugeführt. Diese wird in Laufrichtung V-förmig gefaltet und in vorgegebenen Abständen quer zur Laufrichtung verschweißt, wobei ein teilgeschlossener Blisterbeutel gebildet wird, in welchen dann die Zusammenstellung an Arzneimittelportionen übergeben wird. Bedingt durch die Vorbehandlung der Verpackungsmaterialbahn hat der eigentliche Aufnahmebereich annähernd die Form einer umgedrehten hohlen Pyramide.

Nach der Übergabe wird der teilgeschlossene Blisterbeutel durch ein Verschweißen in Laufrichtung und eine weitere Verschweißung quer zur Laufrichtung (die auch die erste Querverschweißung für den nachfolgenden Blisterbeutel bilden kann) verschlossen.

Es hat sich gezeigt, dass aufgrund der hohen Verarbeitungsgeschwindigkeit die Fehlerquote bei den bekannten Verpackungseinrichtungen zu hoch ist, da immer wieder Arzneimittelportionen aus dem lediglich teilgeschlossenen Blisterbeutel herausspringen, insbesondere dann, wenn mehrere Arzneimittelportionen in einem Blisterbeutel zusammen verblistert werden.

Es ist Aufgabe der vorliegenden Erfindung, eine Vorrichtung zum Verpacken von Arzneimittelportionen bereitzustellen, bei welcher die Fehlerquote bei der eigentlichen Verpackung der Arzneimittelportionen in Blisterbeutel vermindert ist.

Diese Aufgabe wird erfindungsgemäß gelöst durch eine Vorrichtung zum Verpacken von Arzneimittelportionen gemäß Patentanspruch 1. Die erfindungsgemäße Vorrichtung zum Verpacken von Arzneimittelportionen umfasst eine Mehrzahl von Vorrats- und Abgabestationen zum Abgeben einzelner Arzneimittelportionen, zumindest eine Führungs- und Sammelanordnung zum Aufnehmen und Weiterleiten der von den Vorrats- und Abgabestationen abgegebenen Arzneimittelportionen, sowie eine Verpackungsmaterial-Zuführung zum Zuführen einer flexiblen, länglichen Verpackungsmaterialbahn.

Die erfindungsgemäße Vorrichtung umfasst ferner eine Verpackungseinrichtung mit einer Falt- und Führungseinrichtung, wobei die Falt- und Führungseinrichtung einen Verpackungsmaterial-Aufnahmebereich mit einer Durchgangsöffnung aufweist und derart ausgebildet ist, dass die längliche Verpackungsmaterialbahn der Durchgangsöffnung zugeführt wird, welche wiederrum derart ausgeführt ist, dass die längliche Verpackungsmaterialbahn in Laufrichtung zu einer von der Durchgangsöffnung definierten schlauchförmigen Verpackungsmaterialbahn mit einem Verpackungsmaterial-Überlappungsbereich geformt wird, sowie eine oberhalb der Falt- und Führungseinrichtung angeordnete Leiteinrichtung mit einem Aufnahmeabschnitt für Arzneimittelportionen und einem Führungsabschnitt, der sich in Richtung der Durchgangsöffnung der Falt- und Führungseinrichtung erstreckt und Arzneimittelportionen in die schlauchförmige Verpackungsmaterialbahn leitet.

Um die durch die Falt- und Führungseinrichtung schlauchförmig vorgeformte Verpackungsmaterialbahn zu geschlossenen Blisterbeuteln zu formen, ist bei der erfindungsgemäßen Vorrichtung eine stromab der Falt- und Führungseinrichtung angeordnete erste Fügeeinrichtung vorgesehen, welche die schlauchförmige Verpackungsmaterialbahn beim Verpackungsmaterial-Überlappungsbereich in Laufrichtung des schlauchförmigen Verpackungsmaterials zusammenfügt, so dass ein umfänglich geschlossener Schlauch entsteht. Ferner ist eine stromab der ersten Fügeeinrichtung angeordnete zweite Fügeeinrichtung vorgesehen, welche die schlauchförmige Verpackungsmaterialbahn in vorgegebenen Abständen, bezogen auf die Laufrichtung, zusammenfügt, so dass nach oben offene beutelförmige Aufnahmeabschnitte entstehen. Die zweite Fügeeinrichtung ist regelmäßig so ausgebildet, dass die Zusammenfügung der Verpackungsmaterialbahn in etwa orthogonal bzw. quer zur Laufrichtung der Verpackungsmaterialbahn durchgeführt wird, wobei die genaue Ausrichtung der Fügestelle von der zu erzielenden Form der Blisterbeutel abhängig ist.

Im Hinblick auf den Stand der Technik ergeben sich bei der Handhabung der Verpackungsmaterialbahn und der Übergabe der Arzneimittelportionen erfindungsgemäß zwei wesentliche Unterschiede.

Zum einen wird die Verpackungsmaterialbahn zu einem anders ausgebildeten Aufnahmebereich geformt, nämlich einem nach oben offenen beutelförmigen Aufnahmebereich, so dass die Gefahr eines Herausspringens von Arzneimittelportionen allein aufgrund der geringeren Anzahl offener Seiten vermindert ist.

Zum anderen ist die Zuführungsrichtung der Arzneimittelportionen bei der Übergabe in den beutelförmigen Aufnahmebereich eine andere. Aufgrund der Ausgestaltung des vorgeformten teilgeschlossenen Blisterbeutels war es im Stand der Technik notwendig, die Verpackungsmaterialbahn schräg, beispielsweise in einem 45° Winkel zu führen, und die Arzneimittelportionen dann beispielsweise von schräg oben in den teilgeschlossenen Blisterbeutel zu übergeben. Bauartbedingt wich die Zuführungsrichtung der Arzneimittelportionen im Aufnahmebereich stets von der Laufrichtung der Verpackungsmaterialbahn ab. Erfindungsgemäß ist es aber möglich, die Arzneimittelportionen im Aufnahmebereich entsprechend der Laufrichtung der Verpackungsmaterialbahn zuzuführen, da vor der Ausbildung der einzelnen Blisterbeutel ein beutelförmiger Verpackungsmaterialbahnabschnitt vorliegt, welcher von oben mit zu verblisternden Arzneimittelportionen befüllt werden kann. Diese beiden Maßnahmen führen dazu, dass selbst bei hohen Verarbeitungsgeschwindigkeiten nur eine sehr geringe Fehlerquote bei der Verblisterung der Arzneimittelportionen auftritt.

Die zweite Fügeeinrichtung ist derart ausgeführt, dass diese für die hohen erwünschten Arbeitsgeschwindigkeiten geeignet ist. Um periodisch eine Fügestelle im Wesentlichen quer zur Laufrichtung herzustellen kann Verpackungsmaterialbahn beispielsweise getaktet angehalten werden; in der Stoppzeit kann dann mit geeigneten Fügemitteln die Verpackungsmaterialbahn zusammengefügt werden.

Aufgrund der erwünschten hohen Verarbeitungsgeschwindigkeit ist es aber bevorzugt, dass die Verpackungsmaterialbahn nicht periodisch angehalten wird. Um dies zu realisieren kann die Fügeeinrichtung beispielsweise gegenüberliegende rotierende Schweißwalzen mit einem oder mehreren Schweißmitteln umfassen. In welchem Abstand dann die Fügestellen eingebracht werden, hängt von mehreren Faktoren ab, nämlich der Laufgeschwindigkeit der Verpackungsmaterialbahn, der Rotationsgeschwindigkeit der Schweißwalzen und der Anzahl der Schweißmittel pro Schweißwalze.

Die Anzahl der pro Blisterbeutel zu verblisternden Arzneimittelportionen schwankt; um eine optimale Ausnutzung der Verpackungsmaterialbahn zu gewährleisten ist es wünschenswert, Blisterbeutel mit unterschiedlichen Längen herzustellen. Bei einer bevorzugten Ausführungsform ist es daher vorgesehen, dass die zweite Fügeeinrichtung eine Antriebseinrichtung umfasst, mit welcher die zweite Fügeeinrichtung in und gegen die Laufrichtung der schlauchförmigen Verpackungsmaterialbahn bewegbar ist.

Bei dieser Ausführungsform wird die zweite Fügeeinrichtung bei dem Vorgang des Zusammenfügens der Verpackungsmaterialbahn mit dieser (quer zur Laufrichtung) mitgeführt und nach dem Zusammenfügen wieder gegen die Laufrichtung verfahren. Sobald alle einzubringenden Arzneimittelportionen dem beutelförmigen Aufnahmeabschnitt zugeführt sind, beginnt der Vorgang des Zusammenfügens erneut; die Länge der Blisterbeutel kann also ohne Änderung der Laufgeschwindigkeit der Verpackungsmaterialbahn dadurch variiert werden, dass die Zeitdauert zwischen den einzelnen Fügevorgängen variiert wird.

Bei der Verblisterung mit den bekannten Blisterautomaten entstehen üblicherweise Blisterschläuche mit einer Vielzahl von Blisterbeuteln, die jeweils eine Zusammenstellung von Arzneimittelportionen enthalten. Die Blisterschläuche werden üblicherweise außerhalb des Blisterautomaten in Rollenform gelagert. Die Blisterbeutel eines Blisterschlauches unterscheiden sich optisch quasi nicht, so dass eine Trennung nach Herausführen aus dem Blisterautomaten aufwendig ist.

Bei einer bevorzugten Ausführungsform ist es daher vorgesehen, dass die Vorrichtung zum Verpacken von Arzneimittelportionen eine Schneideeinrichtung mit einem Schneidemittel umfasst, mit welcher der Blisterschlauch in vorgegebenen Abständen, bezogen auf die Laufrichtung, durchtrennt werden kann. Wie genau die Trennung durchgeführt wird, hängt von der genauen Ausgestaltung des Blisterschlauches ab. Üblicherweise ist eine quere Fügestelle Teil von zwei Blisterbeuteln, also das "untere" Ende eines und das "obere" Ende eines anderen Blisterschlauches. Eine Trennung erfolgt dann genau bei einer Fügestelle; umfasst jeder Blisterbeutel zwei "eigene" Fügestellen, kann zwischen zwei Fügestellen getrennt werden.

Bei dieser Ausführungsform kann der Blisterschlauch bereits bei der Fertigung durchtrennt werden, ein nachträgliches Auffinden der Trennungsstelle entfällt. Mit einer entsprechenden Vorrichtung können auch Blisterschläuche ganz unterschiedlicher Länge problemlos hergestellt werden. Es ist sogar denkbar, die Blisterbeutel direkt nach der Herstellung zu vereinzeln.

Auch bereits vorgetrennte Blisterschläuche umfassen mehrere Blisterbeutel, und diese Blisterbeutel betreffen regelmäßig mehrere Rezepte, Patienten bzw. Einnahmezeiten. Eine nachträgliche Trennung der Blisterbeutel wird also regelmäßig notwendig sein. Bei einer bevorzugten Ausführungsform der Vorrichtung zum Verpacken von Arzneimittelportionen umfasst das Schneidemittel eine Vielzahl von Schneidezähnen und der Blisterschlauch und das Schneidemittel sind derart relativ zueinander bewegbar angeordnet, dass der Blisterschlauch durchtrennbar oder perforierbar ist. Bei der erfindungsgemäßen Ausführungsform kann der Blisterschlauch also mit einem Bauteil sowohl durchtrennt als auch perforiert werden. So können beispielsweise patientenindividuelle Blisterschläuche hergestellt werden, deren einzelne Blisterbeutel aufgrund der zwischen diesen eingebrachten Perforation einfach voneinander gelöst und geöffnet werden können. Die Art und Weise der Verteilung Trennung/Perforierung kann je nach Anwendungsfall variiert werden.

Bei einer weiteren bevorzugten Ausführungsform ist die Schneideeinrichtung baulich der zweiten Fügeeinrichtung zugeordnet, so dass das Trennen bzw. Perforieren besonders einfach durchgeführt werden kann, da ein genaues Erfassen der zu trennenden bzw. perforierenden Stelle nicht notwendig ist, da das Schneidemittel mit der Fügeeinrichtung mitgeführt wird.

Bei einer besonders bevorzugten Ausführungsform umfasst die zweite Fügeeinrichtung ein Fügemittel, in welchem das Schneidemittel aufgenommen ist, und zwar derart, dass sich das Fügemittel in Laufrichtung der Verpackungsmaterialbahn stromab und stromauf des Schneidemittels erstreckt. Diese Ausführungsform macht das Perforieren und Durchtrennen besonders einfach und genau, da die Trennung/Perforierung stets bei einer gerade hergestellten Fügestelle stattfindet.

Die Erfindung betrifft ferner eine Verwendung einer Verpackungseinrichtung mit einer Falt- und Führungseinrichtung, wobei diese einen Verpackungsmaterial-Aufnahmebereich mit einer Durchgangsöffnung aufweist und derart ausgebildet ist, dass eine längliche Verpackungsmaterialbahn der Durchgangsöffnung zugeführt wird, welche derart ausgeführt ist, dass die längliche Verpackungsmaterialbahn in Laufrichtung zu einer von der Durchgangsöffnung definierten schlauchförmigen Verpackungsmaterialbahn mit einem Verpackungsmaterial-Überlappungsbereich geformt wird, einer oberhalb der Falt- und Führungseinrichtung angeordneten Leiteinrichtung mit einem Aufnahmeabschnitt für Arzneimittelportionen und einem Führungsabschnitt, der sich in Richtung der Durchgangsöffnung der Falt- und Führungseinrichtung erstreckt und Arzneimittelportionen in die schlauchförmige Verpackungsmaterialbahn leitet, einer stromab der Falt- und Führungseinrichtung angeordneten ersten Fügeeinrichtung, welche die schlauchförmige Verpackungsmaterialbahn beim Verpackungsmaterial-Überlappungsbereich in Laufrichtung des schlauchförmigen Verpackungsmaterials zusammenfügt, sowie einer stromab der ersten Fügeeinrichtung angeordneten zweiten Fügeeinrichtung, welche die schlauchförmige Verpackungsmaterialbahn in vorgegebenen Abständen, bezogen auf die Laufrichtung, zusammenfügt, zum Herstellen eines Arzneimittelportionen umfassenden Blisterschlauches.

Weitere bevorzugte Ausführungsformen betreffen die Verwendung einer Verpackungseinrichtung mit den unter Bezugnahme auf die Vorrichtung beschriebenen zusätzlichen Merkmalen.

Schließlich betrifft die Erfindung eine Verwendung einer Falt- und Führungseinrichtung zum Formen einer sich in einer Laufrichtung bewegenden Verpackungsmaterialbahn zum Herstellen eines Arzneimittelportionen enthaltenden Blisterschlauches, wobei die Falt- und Führungseinrichtung einen Verpackungsmaterial-Aufnahmebereich mit einer Durchgangsöffnung aufweist und derart ausgebildet ist, dass eine längliche Verpackungsmaterialbahn der Durchgangsöffnung zugeführt wird, welche derart ausgeführt ist, dass die längliche Verpackungsmaterialbahn in Laufrichtung zu einer von der Durchgangsöffnung definierten schlauchförmigen Verpackungsmaterialbahn mit einem Verpackungsmaterial-Überlappungsbereich geformt wird.

Im Nachfolgenden wird eine bevorzugte Ausführungsform der erfindungsgemäßen Vorrichtung zum Verpacken von Arzneimittelportionen sowie die Verwendung einzelner Bauteile dieser Vorrichtung unter Bezugnahme auf die beigefügte Zeichnung beschrieben, in welcher:
Figur 1 eine schematische perspektivische Ansicht einer bevorzugten Ausführungsform der erfindungsgemäßen Vorrichtung zeigt;
Figur 2 eine schematische Teilansicht der Verpackungseinrichtung in Relation zu einem Abschnitt der Führungs- und Sammelanordnung zeigt;
Figuren 3a - 3d verschiedene Ansichten der Verpackungseinrichtung zeigen;
Figur 4 eine Detailansicht der Verpackungseinrichtung zeigt;
Figur 5 eine perspektivische Ansicht der ersten Fügeeinrichtung der Verpackungseinrichtung zeigt;
Figuren 6a - 6b verschiedene perspektivische Ansichten der zweiten Fügeeinrichtung der Verpackungseinrichtung zeigen;
Figur 7 eine weitere Detailansicht der Verpackungseinrichtung zeigt;
Figuren 8a - 8c weitere Detailansichten der Verpackungsvorrichtung zeigen, wobei zur besseren Veranschaulichung ein Teil der Bauteile der Verpackungseinrichtung fortgelassen ist;
Figuren 9a - 9c verschiedene Ansichten einer Kombination Falt- und Führungseinrichtung/Leiteinrichtung zeigen; und
Figuren 10a - 10c verschiedene Detailansichten der Fügemittel der zweiten Fügeeinrichtung zeigen.

Figur 1 zeigt eine schematische perspektivische Ansicht einer Ausführungsform der erfindungsgemäßen Vorrichtung zum Verpacken von Arzneimittelportionen, wobei der besseren Übersicht halber eine Vielzahl von für die Erfindung als solche unwesentlichen Bauteilen, wie beispielsweise Verkleidungsbauteile, fortgelassen sind. Die Vorrichtung 1 umfasst ein zentrales Rahmengerüst mit einer Mehrzahl von vertikalen Streben 2 (von denen lediglich eine sichtbar ist), drei horizontalen Streben 3a, 3b, 3c und mehreren Standstreben 4. Die untere horizontale Strebe 3c erstreckt sich im Wesentlichen über die gesamte Länge der Vorrichtung, die oberen horizontalen Streben 3a, 3b erstrecken sich nur im "rechten" Teil der Vorrichtung.

An dem Rahmengerüst ist eine Führungs- und Sammelanordnung angeordnet, die bei der gezeigten Ausführungsform aus einer Vielzahl von einzelnen Bauteilen besteht. Die Führungs- und Sammelanordnung umfasst drei Achsen 24a, 24b, 24c, die in entsprechenden Bohrungen der horizontalen Streben 3a, 3b, 3c aufgenommen sind. Die Achsen 24a, 24b, 24c umfassen eine (24c), zwei (24b), oder drei (24a) Umlenkrollen 25, wobei zwischen den Umlenkrollen 25 Transportriemen 22a, 22b, 22c angeordnet sind. Die Transportriemen selber sind entsprechend der Anordnung der Achsen 24a, 24b, 24c an den unterschiedlichen horizontalen Streben unterschiedlich lang; die beiden oberen Transportriemen sind gleich lang und bilden eine Art Verbund, der untere Transportriemen ist entsprechend länger und erstreckt sich im Wesentlichen über die gesamte Länge der Vorrichtung.

Wie es in Figur 1 gut zu erkennen ist, weist die Führungs- und Sammelanordnung bei der gezeigten Ausführungsform zwei Hauptbestandteile auf, wobei sich der Transportriemen 22c in einen Bereich der Vorrichtung 1 erstreckt, in welchen sich die beiden Transportriemen 22a, 22b nicht erstrecken. Diese Zweiteilung ist darin begründet, dass an den Transportriemen 22a, 22b und dem Transportriemen 22c verschiedene Komponenten der Führungs- und Sammelanordnung angeordnet sind. An bzw. zwischen den Transportriemen 22a, 22b sind an Haltemitteln 23 längliche Führungseinrichtungen 20 angeordnet, während an dem unteren Transportriemen 22c an Haltemitteln 23 Sammeleinrichtungen 21 angeordnet sind, wobei von den Führungseinrichtungen und den Sammeleinrichtungen jeweils zum Zwecke der Veranschaulichung nur wenige dargestellt sind.

Die Vorrichtung 1 umfasst einen Antrieb 26, mit dem die Achse 24a angetrieben werden kann, wodurch über die Umlenkrollen die Transportriemen 22a, 22b, 22c bewegt werden. Da die Transportriemen 22a, 22b und der Transportriemen 22c über die gleiche Achse 24a angetrieben sind, bewegen sich diese mit der gleichen Geschwindigkeit in Drehrichtung. Bezogen auf die Führungseinrichtungen und die Sammeleinrichtungen bedeutet dies, dass diese in dem Bereich zwischen den Achsen 24a und 24b mit gleicher Geschwindigkeit und ausgerichtet aneinander in Drehrichtung bewegt werden können, so dass für diese Wegstrecke des Gleichlaufes Arzneimittelportionen von einer Führungseinrichtung in eine unter dieser geführte Sammeleinrichtung übergeben werden können.

Bei der Vorrichtung zum Verpacken von Arzneimittelportionen sind die verschiedenen Arzneimittelportionen in einer Mehrzahl von Vorrats- und Abgabestationen 10 angeordnet, von denen in Abbildung 1 lediglich eine Teilmatrix angedeutet ist. Diese Vorrats- und Abgabestationen 10 sind über (nicht gezeigte) Bauteile an der Vorrichtung befestigt. Die Vorrats- und Abgabestationen umfassen einen Vorratsteil, in welchem Arzneimittelportionen gelagert sind, und einen Abgabeteil, über welchen einzelne Arzneimittelportionen auf Anforderung über eine Abgabeöffnung in eine Aufnahmeöffnung einer Führungseinrichtung übergeben werden. Bei der gezeigten Ausführungsform sind fünf horizontale Reihen von Vorrats- und Abgabestationen angeordnet, so dass in diesem Fall die Führungseinrichtung fünf Aufnahmeöffnungen umfasst, über welche Arzneimittelportionen aufgenommen werden können.

Im Betrieb werden die Führungseinrichtungen über die Transportriemen 22a, 22b an den Vorrats- und Abgabestationen 10 vorbeigeführt und bei diesem Vorbeiführen können Arzneimittelportionen von den Vorrats- und Abgabestationen an die Führungseinrichtung abgegeben werden, die die Arzneimittelportionen an eine unter der Führungseinrichtung angeordnete und sich im Gleichklang mit dieser bewegende Sammeleinrichtung übergibt. Aufgrund der Bauweise der erfindungsgemäßen Vorrichtung wird eine Führungseinrichtung damit an sämtlichen Vorrats- und Abgabestationen 10 der Vorrichtung vorbeigeführt, so dass jeder Sammeleinrichtung bei jedem Durchlauf jede in der Vorrichtung gespeicherte Arzneimittelart zugeführt werden kann.

Die erfindungsgemäße Vorrichtung zum Verpacken von Arzneimittelportionen umfasst auf der "linken" Seite, auf welche sich die Transportriemen 22a, 22b nicht erstrecken, unterhalb des Transportriemens 22c, und damit unterhalb der an dem Transportriemen 22c befestigten Sammeleinrichtungen 21, eine Verpackungseinrichtung 30 und eine Verpackungsmaterial-Zuführung 40. Über die Verpackungsmaterial-Zuführung 40 wird der Verpackungseinrichtung eine längliche Verpackungsmaterialbahn 41 zugeführt. Die Verpackungseinrichtung 30 formt aus der länglichen Verpackungsmaterialbahn einen Blisterschlauch 45 mit einer Mehrzahl von Blisterbeuteln 44, wobei bei dieser Umformung Arzneimittelportionen, die in den Sammeleinrichtungen 21 temporär gelagert sind, an die jeweils entstehenden Blisterbeutel übergeben werden. Die Formung der Blisterbeutel und die Übergabe der Arzneimittelportionen in die Blisterbeutel wird unter Bezugnahme auf nachfolgende Figuren beschrieben.

Bei der gezeigten Ausführungsform ist die Führungs- und Sammelanordnung sehr komplex aufgebaut, ermöglicht aber eine hohe Verblisterungsgeschwindigkeit und einen Zugriff auf eine große Anzahl von Arzneimittelarten. Es sind aber auch weitaus einfachere Führungs- und Sammelanordnungen denkbar. Die Führungs- und Sammelanordnung kann beispielsweise lediglich eine (ortsfeste) Sammeleinrichtung umfassen, der sämtliche Zusammenstellungen an Arzneimittelportionen zugeführt werden. Auch denkbar ist, dass lediglich eine Führungseinrichtung vorgesehen ist, die Arzneimittelportionen von sämtlichen Vorrats- und Abgabestationen aufnehmen kann.

Figur 2 zeigt eine schematische Teilansicht der Verpackungseinrichtung in Relation zu einem Abschnitt der Führungs- und Sammelanordnung. Insbesondere ist Figur 2 die Ausrichtung der Verpackungseinrichtung 30 im Hinblick auf einen Abschnitt der Führungs- und Sammelanordnung zu entnehmen, nämlich die Ausrichtung einer Leiteinrichtung 60 der Verpackungseinrichtung 30 unterhalb der Sammeleinrichtungen 21. Zur Übergabe von in einer Sammeleinrichtung 21 temporär zwischengelagerten Arzneimittelportionen wird eine Abgabeklappe 27 der entsprechend ausgerichteten Sammeleinrichtung geöffnet und die in der Sammeleinrichtung angeordneten Arzneimittelportionen fallen schwerkraftbedingt in die Leiteinrichtung 60, welche sie der eigentlichen Verblisterung zuführt.

Figuren 3a - 3d zeigen verschiedene Ansichten der Verpackungseinrichtung. Diese umfasst als wesentliche Bauteile die Leiteinrichtung 60, welche Zusammenstellungen von Arzneimittelportionen von den (nicht dargestellten) Sammeleinrichtungen übernimmt. Dazu weist die Leiteinrichtung 60 einen Aufnahmeabschnitt 61 auf, der trichterförmig ausgebildet ist. Die Leiteinrichtung 60 umfasst ferner einen Führungsabschnitt, der Arzneimittelportionen in einen Aufnahmebereich der zu einem oben offenen Blisterschlauch vorgeformten Verpackungsmaterialbahn zuführt, wobei der vorgenannte Vorgang unter Bezugnahme auf nachfolgende Figuren beschrieben wird.

Die Falt- und Führungseinrichtung 50, die insbesondere nachfolgend unter Bezugnahme auf die Figuren 5a - 5c beschrieben wird, läuft mittig konisch zu und umfasst eine zentrale Durchgangsöffnung 51, mittels welcher die zugeführte Verpackungsmaterialbahn schlauchförmig ausgebildet wird. Im Groben hat die Falt- und Führungseinrichtung eine kraterförmige Ausgestaltung, wobei die Verpackungsmaterialbahn über die äußeren Flanken der Mitte zugeführt wird.

Die Verpackungseinrichtung umfasst zum Ausbilden des separate Blisterbeutel aufweisenden Blisterschlauches eine erste Fügeeinrichtung 70 sowie eine zweite Fügeeinrichtung 90, wobei die erste Fügeeinrichtung 70, bezogen auf die Laufrichtung der Verpackungsmaterialbahn, stromab der Leiteinrichtung 60 und die zweite Fügeeinrichtung 90 stromab der ersten Fügeeinrichtung angeordnet ist.

Wie oben dargelegt, wird mit der Falt- und Führungseinrichtung 50 die Verpackungsmaterialbahn schlauchförmig vorgeformt, ist aber noch zum Umfang des Schlauches sowie nach unten und nach oben offen. Die erste, stromab der Leiteinrichtung angeordnete Fügeeinrichtung fügt die Verpackungsmaterialbahn parallel zur Laufrichtung zusammen, so dass ein geschlossener Schlauch entsteht, der in Figur 3a unterhalb der ersten Fügeeinrichtung mit Bezugszeichen 42 angedeutet ist.

Unterhalb der ersten Fügeeinrichtung 70 ist die zweite Fügeeinrichtung 90 angeordnet, mittels welcher der geschlossene Schlauch quer zur Laufrichtung zusammengefügt wird, es wird mit dieser Fügeeinrichtung also die Beutelform als Solche erzeugt. Bei der gezeigten Ausführungsform ist die zweite Fügeeinrichtung 90 derart ausgebildet, dass diese mit und gegen die Laufrichtung der Verpackungsmaterialbahn bewegt werden kann. Zum Zusammenfügen bzw. Einbringen einer Fügestelle in die schlauchförmige Verpackungsmaterialbahn 42 werden die Fügemittel 91a, 91b zusammengefahren. Sobald die Fügemittel zusammengefahren sind, wird die Fügeeinrichtung in Laufrichtung nach unten bewegt, wobei die Dauer des Zusammenführens abhängig ist von der Zeitdauer, die zum sicheren Zusammenfügen notwendig ist. Bei der Fügestelle handelt es sich üblicherweise um eine Schweißnaht, es sind jedoch auch andere Arten des Zusammenfügens denkbar.

Sobald die Fügestelle hergestellt ist, werden die Fügemittel auseinandergefahren und die Fügeeinrichtung als Solche wieder gegen die Laufrichtung "nach oben" verfahren. Sobald die "untere" Fügestelle eingebracht ist, können von oben Arzneimittelportionen über die Leiteinrichtung dem gerade geschaffenen Aufnahmebereich zugeführt werden. Dieser Aufnahmebereich ist nach Einbringen der Fügestelle als oben offener Beutel ausgebildet.

Beim eigentlichen Einbringen der Arzneimittelportionen wird die Verpackungsmaterialbahn nicht angehalten, sondern wird weiter in Laufrichtung bewegt, so dass sich diese bei dem Befüllvorgang nach unten weiterbewegt. Die eigentliche Befüllung bzw. das Einbringen von Arzneimittelportionen in den Aufnahmeabschnitt, also den oben offenen vorgeformten Blisterbeutel, erfolgt aber getaktet.

Sobald sämtliche Arzneimittelportionen eingebracht sind, werden die Fügemittel 91a, 91b der zweiten Fügeeinrichtung erneut zusammengefahren und diese mit der Verpackungsmaterialbahn nach unten bewegt, wobei eine weitere Fügestelle eingebracht wird, die gleichzeitig die "obere" Fügestelle des gerade hergestellten Blisterbeutels und die "untere" Fügestelle des nachfolgend herzustellenden Blisterbeutels ist.

Der Verpackungseinrichtung ist eine Verpackungsmaterial-Zuführung 40 zugeordnet, über welche die längliche Verpackungsmaterialbahn 41 der Falt- und Führungseinrichtung 50 zugeführt wird (siehe insbesondere Figur 3d). Die Verpackungsmaterial-Zuführung 40 umfasst eine zentrale Verpackungsmaterialrolle 46 und diverse Umlenkrollen, die die längliche Verpackungsmaterialbahn 41 schließlich der Falt- und Führungseinrichtung 50 zuführen. Bei der in Figur 3d gezeigten Ausführungsform sind zwei der diversen Umlenkrollen mit einem Antrieb 47 gekoppelt. Bei der gezeigten Ausführungsform ist die Verpackungsmaterial-Zuführung 40 zentraler Bestandteil der Verpackungseinrichtung; bei anderen Ausführungsformen kann die Verpackungsmaterial-Zuführung außerhalb der eigentlichen Verpackungseinrichtung angeordnet sein, um einen raschen Wechsel der Verpackungsmaterialrolle zu gewährleisten.

Figur 4 zeigt eine Detailansicht der Verpackungseinrichtung. Figur 4 ist zu entnehmen, dass bei der gezeigten Ausführungsform der zweiten Fügeeinrichtung 90 eine Antriebseinheit 100 zugeordnet ist, mit welcher der die Fügemittel 91a, 91b umfassende Teil der zweiten Fügeeinrichtung in und gegen die Laufrichtung der Verpackungsmaterialbahn bewegt werden kann. Figur 4 ist zu entnehmen, dass die erste Fügeeinrichtung 70 zwei Antriebsriemen 74a, 74b umfasst, welche einen Verpackungsmaterial-Überlappungsbereich 43 umgreift, der aufgrund der speziellen Ausgestaltung der Falt- und Führungseinrichtung ausgebildet ist. Bei diesem Verpackungsmaterial-Überlappungsbereich 43 findet auch die eigentliche Zusammenfügung des Verpackungsmaterials parallel zur Laufrichtung des Verpackungsmaterials statt, wobei die dazu genutzten Bauteile unter Bezugnahme auf nachfolgende Figuren beschrieben werden.

In Figur 4 ist ferner eine dem Fügemittel 91b zugeordnete Horizontalverstellung 92 zu erkennen, mit welchem das Fügemittel in X-Richtung auf die schlauchförmige Verpackungsmaterialbahn zum Einbringen einer Fügestelle bewegt werden und nach Einbringen der Fügestelle entfernt werden kann. Mit der gerade angesprochenen Antriebseinheit 100 kann die zweite Fügeeinrichtung in Y-Richtung in und gegen die Laufrichtung der Verpackungsmaterialbahn bewegt werden.

Figur 5 zeigt eine perspektivische Ansicht der ersten Fügeeinrichtung 70 der Verpackungseinrichtung. Die erste Fügeeinrichtung umfasst eine Aufnahmeplatte 71, auf welcher die Falt- und Fügeeinrichtung angeordnet ist. Zum Unterstützen der Bewegung der schlauchförmig vorgeformten Verpackungsmaterialbahn umfasst die erste Fügeeinrichtung zwei Antriebsriemen 74a, 74b, die den Verpackungsmaterial-Überlappungsbereich umgreifen. Von der Falt- und Führungseinrichtung wird die längliche Verpackungsmaterialbahn schlauchförmig vorgeformt und der schlauchförmige Verpackungsmaterial-Überlappungsbereich bereitgestellt. Die eigentliche Zusammenfügung in Laufrichtung findet bei diesem Verpackungsmaterial-Überlappungsbereich statt, und zwar indem dieser Überlappungsbereich verschweißt wird. Dazu umfasst die erste Fügeeinrichtung 70 Fügemittel 73a, 73b die zum Zusammenfügen des Verpackungsmaterials an diesem anliegen; zur besseren Veranschaulichung der einzelnen Bauteile sind die Fügemittel in Figur 5 beabstandet voneinander angezeigt. Die Fügemittel 73a, 73b und die Antriebsriemen 74a, 74b sind mit Antrieben 72a - 72c gekoppelt.

Figuren 6a - 6b zeigen zwei perspektivische Ansichten der zweiten Fügeeinrichtung 90. Zum Einbringen einer Fügestelle in die Verpackungsmaterialbahn umfasst die zweite Fügeeinrichtung 90 zwei Fügemittel 91a, 91b, die horizontal verfahren werden können. Dazu umfasst die zweite Fügeeinrichtung zwei Horizontalverstellungen 92, 93, die getrennt voneinander bewegt werden können. Wie bereits unter Bezugnahme auf vorgenannte Figuren beschrieben, ist der in den Figuren 6a, 6b gezeigte Abschnitt der zweiten Fügeeinrichtung über eine Antriebseinheit 100 in und gegen die Laufrichtung der Verpackungsmaterialbahn bewegbar.

Figur 7 zeigt eine Detailansicht der Verpackungseinrichtung, und zwar in dem Bereich des Einbringens der Arzneimittelportionen und das Zusammenfügens der Verpackungsmaterialbahn.

Figur 7 ist insbesondere der Lauf der Verpackungsmaterialbahn durch die erste und zweite Fügeeinrichtung zu entnehmen. Die Falt- und Führungseinrichtung 50 formt die Verpackungsmaterialbahn zu einer schlauchförmigen Verpackungsmaterialbahn 42 mit einem Verpackungsmaterial-Überlappungsbereich 43, der stromab der Falt- und Führungseinrichtung mittels der Fügemittel 73a, 73b zusammengefügt wird, wobei bei der dargestellten Ausführungsform ein Verschweißen des Überlappungsbereiches stattfindet. Bei der stromab der ersten Fügeeinrichtung 70 angeordneten zweiten Fügeeinrichtung 90 findet das Einbringen der horizontalen Fügestellen statt, wobei bei der gezeigten Ausführungsform auch hier eine Schweißnaht eingebracht wird. Im Detail umfasst das Fügemittel 91a dazu zwei Schweißkanten 94a, 94b, die bei der eigentlichen Einbringung der Verschweißung die zu verschweißende Verpackungsmaterialbahn gegen zwei Gegenkanten 95a, 95b des Fügemittels 91a drücken. Bei der gezeigten Ausführungsform umfasst das Fügemittel 91a ein Schneidemittel 111, welches mittig in das Fügemittel eingelassen ist, und zwar derart, dass die Schweißkanten 94a, 94b bezüglich der Laufrichtung der Verpackungsmaterialbahn stromab und stromauf zu dem Schneidemittel angeordnet sind.

Figuren 8a - 8c zeigen weitere Detailansichten der Verpackungseinrichtung, wobei zur besseren Veranschaulichung ein Teil der Bauteile der Verpackungseinrichtung fortgelassen ist. Bei Figur 8a ist der Verlauf der Verpackungsmaterialbahn mit dem Überlappungsbereich 43 gut zu erkennen. Die zweite Fügeeinrichtung 90 ist in der offenen Stellung dargestellt, und unterhalb der zweiten Fügeeinrichtung 90 ist der Blisterschlauch 45 als solches angedeutet; die genaue Führung des Blisterschlauches nach dem Herstellen der einzelnen Blisterbeutel ist nicht weiter dargestellt.

Bei Figur 8b ist das Verpackungsmaterial als solches fortgelassen, und es ist der Führungsabschnitt 62 der Leiteinrichtung 60 zu erkennen, der sich durch die zentrale Durchgangsöffnung 51 der Falt- und Führungseinrichtung 50, die in Figur 8c veranschaulicht ist, erstreckt. Der Führungsabschnitt 62 unterstützt die Ausbildung und Formung der schlauchförmigen Verpackungsmaterialbahn und führt die Arzneimittelportionen dem eigentlichen Aufnahmebereich der vorgeformten Verpackungsmaterialbahn zu, welcher sich unterhalb des Führungsabschnittes 62 befindet. Wie genau die Arzneimittelportionen in die vorgeformte Verpackungsmaterialbahn eingebracht werden, wurde bereits unter Bezugnahme auf vorhergehende Figuren beschrieben.

Figuren 9a - 9c zeigen verschiedene Ansichten der Kombination Falt- und Führungseinrichtung/Leiteinrichtung. Figur 9a zeigt die vorgenannte Kombination wie sie in der Verpackungseinrichtung verbaut ist. Der Führungsabschnitt 62 der Leiteinrichtung 60 erstreckt sich durch eine zentrale Durchgangsöffnung 51 der Falt- und Führungseinrichtung 50. Bei Figur 9b ist die Leiteinrichtung 60 vertikal in Bezug auf die Falt- und Führungseinrichtung 50 verschoben, bei Figur 9c sind die beiden vorgenannten Bauteile separat voneinander dargestellt. Die Formgebung der Verpackungsmaterialbahn findet statt, indem diese die Flanken der Falt- und Führungseinrichtung hin zu der zentralen Durchgangsöffnung hochläuft und sich nach unten in diese erstreckt. Bei der gezeigten Ausführungsform ist die zentrale Durchgangsöffnung 51 der Falt- und Führungseinrichtung 50 nach außen nicht geschlossen, sondern weißt einen Spalt 53 auf, wobei dieser Spalt bei der Formung der Verpackungsmaterialbahn den Verpackungsmaterial-Überlappungsbereich 43 ausbildet. Ein entsprechender Überlappungsbereich könnte auch durch andere Ausgestaltungen der zentralen Durchgangsöffnung bzw. der Falt- und Führungseinrichtung bereitgestellt werden.

Figuren 10 - 10c zeigen Detailansichten des Bereiches der Fügemittel der zweiten Fügeeinrichtung 90. Figur 10a zeigt eine Momentaufnahme des Einbringens einer Fügestelle quer zur Laufrichtung der Verpackungsmaterialbahn. Das Fügemittel 91a umfasst eine horizontale Ausnehmung, in der ein Schneidemittel 111 angeordnet ist. Stromab und stromauf des Schneidemittels umfasst das Fügemittel 91a Schweißkanten 94a, 94b, die mit Gegenkanten 95a, 95b des Fügemittels 91b zusammenwirken. Figur 10b veranschaulicht die Schneideeinrichtung 110, umfassend ein Schneidemittel 111 mit einer Mehrzahl von Schneidezähnen 112. Das Schneidemittel 111 als solches ist über mehrere Bauteile direkt mit der Horizontalverstellung 93 verbunden. Das Fügemittel 91a ist über Federn 96a, 96b mit der vorgenannten Horizontalverstellung verbunden. Ein Bewegen der Horizontalverstellung bewegt also sowohl das Fügemittel als auch das Schneidemittel. Sobald aber das Fügemittel 91a über seine Schweißkanten an einen Anschlag bewegt wird, der regelmäßig über die Gegenkanten 95a, 95b bereitgestellt ist, findet eine Relativbewegung des Schneidemittels 111 zu dem Fügemittel 91a statt, und zwar indem das Fügemittel 91a über das Fügemittel 91b, welches mit einer Horizontalverstellung 93 gekoppelt ist, in die Federn 96a, 96b gedrückt wird (siehe dazu Figur 10c).

Bei der Relativbewegung des Schneidemittels 111 zu dem Fügemittel 91b tritt das Schneidemittel aus der Aufnahme innerhalb des Fügemittels 91a heraus und dringt in die zwischen den Fügemitteln angeordnete Verpackungsmaterialbahn ein. In Abhängigkeit von dieser Relativbewegung kann die Verpackungsmaterialbahn mittels der Schneidezähne perforiert oder durchtrennt werden. Bei einer lediglich geringen Relativbewegung findet die Perforation statt, wird das Fügemittel 91a über das Fügemittel 91b weiter in die Federn 96a, 96b gedrückt, findet ein Durchtrennen der Verpackungsmaterialbahn statt.

## Patentansprüche

1. Vorrichtung (1) zum Verpacken von Arzneimittelportionen, aufweisend
eine Mehrzahl von Vorrats- und Abgabestationen (10) zum Abgeben einzelner Arzneimittelportionen,
zumindest eine Führungs- und Sammelanordnung zum Aufnehmen der von den Vorrats- und Abgabestationen (10) abgegebenen Arzneimittelportionen und Weiterleiten der Arzneimittelportionen,
eine Verpackungsmaterial-Zuführung (40) zum Zuführen einer flexiblen, länglichen Verpackungsmaterialbahn (41),
eine Verpackungseinrichtung (30) mit einer Falt- und Führungseinrichtung (50), wobei die Falt- und Führungseinrichtung (50) einen Verpackungsmaterial-Aufnahmebereich (52) mit einer Durchgangsöffnung (51) aufweist und derart ausgebildet ist, dass die längliche Verpackungsmaterialbahn (41) der Durchgangsöffnung (51) zugeführt wird, welche derart ausgeführt ist, dass die längliche Verpackungsmaterialbahn (41) in Laufrichtung zu einer von der Durchgangsöffnung (51) definierten schlauchförmigen Verpackungsmaterialbahn (42) mit einem Verpackungsmaterial-Überlappungsbereich (43) geformt wird,
eine stromab der Falt- und Führungseinrichtung (50) angeordnete erste Fügeeinrichtung (70), welche die schlauchförmige Verpackungsmaterialbahn (42) beim Verpackungsmaterial-Überlappungsbereich (43) in Laufrichtung des schlauchförmigen Verpackungsmaterials zusammenfügt, sowie
eine stromab der ersten Fügeeinrichtung (70) angeordnete zweite Fügeeinrichtung (90), welche die schlauchförmige Verpackungsmaterialbahn (42) in vorgegebenen Abständen, bezogen auf die Laufrichtung, zusammenfügt, so dass ein kontinuierlicher Blisterschlauch (45) entsteht,
**gekennzeichnet durch** eine oberhalb der Falt- und Führungseinrichtung (50) angeordnete Leiteinrichtung (60) mit einem Aufnahmeabschnitt (61) für Arzneimittelportionen und einem Führungsabschnitt (62), der sich in Richtung der Durchgangsöffnung (51) der Falt- und Führungseinrichtung (50) erstreckt und Arzneimittelportionen in die schlauchförmige Verpackungsmaterialbahn (42) leitet.

2. Vorrichtung (1) zum Verpacken von Arzneimittelportionen nach Anspruch 1,
**dadurch gekennzeichnet,**
**dass** die zweite Fügeeinrichtung (90) eine Antriebseinrichtung (100) umfasst, mit welcher die zweite Fügeeinrichtung (90) in und gegen die Laufrichtung der schlauchförmigen Verpackungsmaterialbahn (42) bewegbar ist.

3. Vorrichtung (1) zum Verpacken von Arzneimittelportionen nach Anspruch 1 oder 2,
**dadurch gekennzeichnet,**
**dass** die Vorrichtung (1) zum Verpacken von Arzneimittelportionen eine Schneideeinrichtung (110) mit einem Schneidemittel (111) umfasst, mit welchem der Blisterschlauch (45) in vorgegebenen Abständen, bezogen auf die Laufrichtung, durchtrennt werden kann.

4. Vorrichtung (1) zum Verpacken von Arzneimittelportionen nach Anspruch 3,
**dadurch gekennzeichnet,**
**dass** das Schneidemittel (111) eine Vielzahl von Schneidezähnen (112) umfasst und dass der Blisterschlauch (42) und das Schneidemittel (111) derart relativ zueinander bewegbar angeordnet sind, dass der Blisterschlauch (42) durchtrennbar oder perforierbar ist.

5. Vorrichtung (1) zum Verpacken von Arzneimittelportionen nach einem der Ansprüche -3 oder 4,
**dadurch gekennzeichnet,**
**dass** die Schneideeinrichtung (110) baulich der zweiten Fügeeinrichtung (90) zugeordnet ist.

6. Vorrichtung (1) zum Verpacken von Arzneimittelportionen nach einem der Ansprüche 3 - 5,
**dadurch gekennzeichnet,**
**dass** die zweite Fügeeinrichtung (90) ein Fügemittel (91a) umfasst, in welchem das Schneidemittel (111) aufgenommen ist.

7. Verwendung einer Verpackungseinrichtung (30) mit
einer Falt- und Führungseinrichtung (50), wobei die Falt- und Führungseinrichtung (50) einen Verpackungsmaterial-Aufnahmebereich (52) mit einer Durchgangsöffnung (51) aufweist und derart ausgebildet ist, dass eine längliche Verpackungsmaterialbahn (41) der Durchgangsöffnung (51) zugeführt wird, welche derart ausgeführt ist, dass die längliche Verpackungsmaterialbahn (41) in Laufrichtung zu einer von der Durchgangsöffnung (51) definierten schlauchförmigen Verpackungsmaterialbahn (42) mit einem Verpackungsmaterial-Überlappungsbereich (43) geformt wird,
einer stromab der Falt- und Führungseinrichtung (50) angeordneten ersten Fügeeinrichtung (70), welche die schlauchförmige Verpackungsmaterialbahn (42) beim Verpackungsmaterial-Überlappungsbereich (43) in Laufrichtung des schlauchförmigen Verpackungsmaterials zusammenfügt, sowie
einer stromab der ersten Fügeeinrichtung (70) angeordneten zweiten Fügeeinrichtung (90), welche die schlauchförmige Verpackungsmaterialbahn (42) in vorgegebenen Abständen, bezogen auf die Laufrichtung, zusammenfügt,
zum Herstellen eines Arzneimittelportionen umfassenden Blisterschlauches (45),
**gekennzeichnet durch** eine oberhalb der Falt- und Führungseinrichtung (50) angeordneten Leiteinrichtung (60) mit einem Aufnahmeabschnitt (61) für Arzneimittelportionen und einem Führungsabschnitt (62), der sich in Richtung der Durchgangsöffnung (51) der Falt- und Führungseinrichtung (50) erstreckt und Arzneimittelportionen in die schlauchförmige Verpackungsmaterialbahn (42) leitet.

8. Verwendung einer Verpackungseinrichtung (30) zum Herstellen eines Arzneimittelportionen enthaltenden Blisterschlauches (45) nach Anspruch 7,
**dadurch gekennzeichnet,**
**dass** die zweite Fügeeinrichtung (90) eine Antriebseinrichtung (100) umfasst, mit welcher die zweite Fügeeinrichtung (90) in und gegen die Laufrichtung der schlauchförmigen Verpackungsmaterialbahn (42) bewegbar ist.

9. Verwendung einer Verpackungseinrichtung (30) zum Herstellen eines Arzneimittelportionen enthaltenden Blisterschlauches (45) nach Anspruch 7 oder 8,
**dadurch gekennzeichnet,**
**dass** die Vorrichtung (1) zum Verpacken von Arzneimittelportionen eine Schneideeinrichtung (110) mit einem Schneidemittel (111) umfasst, mit welchem der Blisterschlauch in vorgegebenen Abständen, bezogen auf die Laufrichtung, durchtrennt werden kann.

10. Verwendung einer Verpackungseinrichtung (30) zum Herstellen eines Arzneimittelportionen enthaltenden Blisterschlauches (45) nach Anspruch 9,
**dadurch gekennzeichnet,**
**dass** das Schneidemittel (111) eine Vielzahl von Schneidezähnen (112) umfasst und derart bewegbar ist, dass der Blisterschlauch durchtrennbar oder perforierbar ist.

11. Verwendung einer Verpackungseinrichtung (30) zum Herstellen eines Arzneimittelportionen enthaltenden Blisterschlauches (45) nach Anspruch 9 oder 10,
**dadurch gekennzeichnet,**
**dass** die Schneideeinrichtung (110) baulich der zweiten Fügeeinrichtung (90) zugeordnet ist.

12. Verwendung einer Verpackungseinrichtung (30) zum Herstellen eines Arzneimittelportionen enthaltenden Blisterschlauches (45) nach einem der Ansprüche 9 - 11,
**dadurch gekennzeichnet, dass** die zweite Fügeeinrichtung (90) ein Fügemittel (91a) umfasst, in welchem das Schneidemittel (111) aufgenommen ist.

## Claims

1. A device (1) for packaging drug portions, having
a plurality of reservoir and dispensing stations (10) for dispensing individual drug portions,
at least one conveyance and collecting apparatus for receiving the drug portions dispensed by the reservoir and dispensing stations (10) and transferring the drug portions,
a packaging material feed (40) for feeding a flexible, elongated packaging material web (41),
a packaging device (30) with a folding and conveyance device (50), wherein the folding and conveyance device (50) has a packaging material receiving area (52) with a passage (51), and is designed in such a manner that the elongated packaging material web (41) is fed to the passage (51), which is designed in such a manner that the elongated packaging material web (41) is molded in the direction of movement into a tubular packaging material web (42), the shape of which is defined by the passage (51), having a packaging material overlap region (43),
a first joining device (70) arranged downstream of the folding and conveyance device (50), which joins the tubular packaging material web (42) at the packaging material overlap region (43) in the direction of movement of the tubular packaging material (42), and
a second joining device (90) arranged downstream of the first joining device (70), which joins the tubular packaging material web (42) at prespecified intervals with respect to the direction of movement, such that a continuous blister tube (45) is created,
**characterized by** a guide device (60) arranged above the folding and conveyance device (50), having a receiving segment (61) for drug portions and a conveying segment (62) which extends in the direction of the passage (51) of the folding and conveyance device (50) and which guides drug portions into the tubular packaging material web (42).

2. The device (1) for packaging drug portions according to claim 1,
**characterized in that**
the second joining device (90) has a drive device (100) by means of which the second joining device (90) can be moved in and opposite to the direction of movement of the tubular packaging material web (42).

3. The device (1) for packaging drug portions according to claim 1 or 2,
**characterized in that**
the device (1) for packaging drug portions has a cutting device (110) with a cutting means (111) by means of which the blister tube (45) can be severed at prespecified intervals with respect to the direction of movement.

4. The device (1) for packaging drug portions according to claim 3,
**characterized in that**
the cutting means (111) comprises a plurality of cutting teeth (112), and **in that** the blister tube (42) and the cutting means (111) are arranged to be able to move relative to each other in such a manner that the blister tube (42) can be severed or perforated.

5. The device (1) for packaging drug portions according to one of the claims 3 or 4,
**characterized in that**
the cutting device (110) is functionally assigned to the second joining device (90).

6. The device (1) for packaging drug portions according to one of the claims 3 to 5,
**characterized in that**
the second joining device (90) has a joining means (91a) in which the cutting means (111) is accommodated.

7. The use of a packaging device (30), having
a folding and conveyance device (50), wherein the folding and conveyance device (50) has a packaging material receiving area (52) with a passage (51), and is designed in such a manner that the elongated packaging material web (41) is fed to the passage (51), which is designed in such a manner that the elongated packaging material web (41) is molded in the direction of movement into a tubular packaging material web (42), the shape of which is defined by the passage (51), having a packaging material overlap region (43),
a first joining device (70) arranged downstream of the folding and conveyance device (50), which joins the tubular packaging material web (42) at the packaging material overlap region (43) in the direction of movement of the tubular packaging material (42), and
a second joining device (90) arranged downstream of the first joining device (70), which joins the tubular packaging material web (42) at prespecified intervals with respect to the direction of movement,
for the purpose of producing a blister tube (45) which contains drug portions,
**characterized by** a guide device (60) arranged above the folding and conveyance device (50), having a receiving segment (61) for drug portions and a conveying segment (62) which extends in the direction of the passage (51) of the folding and conveyance device (50) and which guides drug portions into the tubular packaging material web (42).

8. The use of a packaging device (30) for the production of a blister tube (45) which contains drug portions, according to claim 7,
**characterized in that**
the second joining device (90) has a drive device (100) by means of which the second joining device (90) can be moved in and opposite to the direction of movement of the tubular packaging material web (42).

9. The use of a packaging device (30) for the production of a blister tube (45) which contains drug portions, according to claim 7 or 8,
**characterized in that**
the device (1) for packaging drug portions has a cutting device (110) with a cutting means (111) by means of which the blister tube can be severed at prespecified intervals with respect to the direction of movement.

10. The use of a packaging device (30) for the production of a blister tube (45) which contains drug portions, according to claim 9,
**characterized in that**
the cutting means (111) comprises a plurality of cutting teeth (112), and can be moved in such a manner that the blister tube can be severed or perforated.

11. The use of a packaging device (30) for the production of a blister tube (45) which contains drug portions, according to claim 9 or 10,
**characterized in that**
the cutting device (110) is functionally assigned to the second joining device (90).

12. The use of a packaging device (30) for the production of a blister tube (45) which contains drug portions, according to one of the claims 9 to 11,
**characterized in that** the second joining device (90) has a joining means (91a) in which the cutting means (111) is accommodated.

## Revendications

1. Dispositif (1) d'emballage de portions de médicament, comportant
une pluralité de postes de stockage et de distribution (10) pour distribuer des portions de médicament individuelles,
au moins un système de guidage et de collecte pour recevoir les portions de médicament distribuées par les postes de stockage et de distribution (10) et le transfert des portions de médicament,
un système d'alimentation en matériau d'emballage (40) pour alimenter une bande de matériau d'emballage longitudinale souple (41),
un dispositif d'emballage (30) avec un dispositif de pliage et de guidage (50), sachant que le dispositif de pliage et de guidage (50) comporte un secteur de réception de matériau d'emballage (52) avec une ouverture de passage (51) et est constitué de telle manière que la bande de matériau d'emballage longitudinale (41) est acheminée vers l'ouverture de passage (51), laquelle est exécutée de telle sorte que la bande de matériau d'emballage longitudinale (41) est formée avec une zone de chevauchement de matériau d'emballage (43) dans le sens de la marche vers une bande de matériau d'emballage (42) en forme de flexible définie par l'ouverture de passage (51),
un premier dispositif d'assemblage (70) disposé en aval du dispositif de pliage et de guidage (50), lequel rejoint la bande de matériau d'emballage (42) en forme de flexible au secteur de chevauchement de matériau d'emballage (43) dans le sens de la marche du matériau d'emballage en forme de flexible, ainsi
qu'un deuxième dispositif d'assemblage (90) disposé en aval du premier dispositif d'assemblage (70), lequel rejoint la bande de matériau d'emballage (42) en forme de flexible à des intervalles prédéfinis par rapport au sens de la marche de telle sorte qu'il se forme un tube flexible d'emballage-coque transparent (45),
**caractérisé par** un dispositif d'orientation (60) disposé au-dessus du dispositif de pliage et de guidage (50) avec une section de réception (61) pour les portions de médicament et une section de guidage (62) qui s'étend en direction de l'ouverture de passage (51) du dispositif de pliage et de guidage (50) et oriente les portions de médicament dans la bande de matériau d'emballage en forme de flexible (42) .

2. Dispositif (1) d'emballage de portions de médicament selon la revendication 1,
**caractérisé en ce que**
le deuxième dispositif d'assemblage (90) comprend un dispositif d'entraînement (100) avec lequel le deuxième dispositif d'assemblage (90) peut être déplacé en direction de la marche et à l'opposé de celle-ci de la bande de matériau d'emballage en forme de flexible (42).

3. Dispositif (1) d'emballage de portions de médicament selon la revendication 1 ou 2,
**caractérisé en ce que**
le dispositif (1) d'emballage de portions de médicament comprend un dispositif de découpe (110) avec un moyen de coupe (111) avec lequel le tube flexible d'emballage-coque transparent (45) peut être séparé à des intervalles prédéfinis, en se référant au sens de la marche.

4. Dispositif (1) d'emballage de portions de médicament selon la revendication 3,
**caractérisé en ce que**
le moyen de coupe (111) comprend une pluralité de dents de coupe (112) et **en ce que** le tube flexible d'emballage-coque transparent (42) et le moyen de coupe (111) sont disposés pouvant se déplacer l'un par rapport à l'autre de telle manière que le tube flexible d'emballage-coque transparent (42) peut être séparé ou perforé.

5. Dispositif (1) d'emballage de portions de médicament selon l'une quelconque des revendications 3 ou 4,
**caractérisé en ce que**
le dispositif de découpe (110) est attribué du point de vue construction au deuxième dispositif d'assemblage (90).

6. Dispositif (1) d'emballage de portions de médicament selon l'une quelconque des revendications 3 - 5,
**caractérisé en ce que**
le deuxième dispositif d'assemblage (90) comprend un moyen d'assemblage (91a) dans lequel est logé le moyen de coupe (111).

7. Utilisation d'un dispositif d'emballage (30) avec un dispositif de pliage et de guidage (50), sachant que le dispositif de pliage et de guidage (50) comporte un secteur de réception de matériau d'emballage (52) avec une ouverture de passage (51) et est constitué de telle manière que la bande de matériau d'emballage longitudinale (41) est acheminée vers l'ouverture de passage (51), laquelle est exécutée de telle sorte que la bande de matériau d'emballage longitudinale (41) est formée avec une zone de chevauchement de matériau d'emballage (43) dans le sens de la marche vers une bande de matériau d'emballage (42) en forme de flexible définie par l'ouverture de passage (51),
un premier dispositif d'assemblage (70) disposé en aval du dispositif de pliage et de guidage (50), lequel rejoint la bande de matériau d'emballage (42) au secteur de chevauchement de matériau d'emballage (43) dans le sens de la marche du matériau d'emballage en forme de flexible, ainsi
qu'un deuxième dispositif d'assemblage (90) disposé en aval du premier dispositif d'assemblage (70), lequel rejoint la bande de matériau d'emballage (42) en forme de flexible à des intervalles prédéfinis par rapport au sens de la marche,
pour la fabrication d'un tube flexible d'emballage-coque transparent (45) comprenant des portions de médicament,
**caractérisé par**
un dispositif d'orientation (60) disposé au-dessus du dispositif de pliage et de guidage (50) avec une section de réception (61) pour les portions de médicament et une section de guidage (62) qui s'étend en direction de l'ouverture de passage (51) du dispositif de pliage et de guidage (50) et oriente les portions de médicament dans la bande de matériau d'emballage en forme de flexible (42).

8. Utilisation d'un dispositif d'emballage (30) pour la fabrication d'un tube flexible d'emballage transparent (45) contenant des portions de médicament selon la revendication 7,
**caractérisé en ce que**
le deuxième dispositif d'assemblage (90) comprend un dispositif d'entraînement (100) avec lequel le deuxième dispositif d'assemblage (90) peut être déplacé en direction de la marche et à l'opposé de celle-ci de la bande de matériau d'emballage en forme de flexible (42).

9. Utilisation d'un dispositif d'emballage (30) pour la fabrication d'un tube flexible d'emballage-coque transparent (45) contenant des portions de médicament selon la revendication 7 ou 8,
**caractérisé en ce que**
le dispositif (1) d'emballage des portions de médicament comprend un dispositif de découpe (110) avec un moyen de coupe (111) avec lequel le tube flexible d'emballage-coque transparent peut être séparé à des intervalles prédéfinis, en se référant au sens de la marche.

10. Utilisation d'un dispositif d'emballage (30) pour la fabrication d'un tube flexible d'emballage-coque transparent (45) contenant des portions de médicament selon la revendication 9,
**caractérisé en ce que**
le moyen de coupe (111) comprend une pluralité de dents de coupe (112) et peut être déplacé de telle manière que le tube flexible d'emballage-coque transparent peut être séparé ou perforé.

11. Utilisation d'un dispositif d'emballage (30) pour la fabrication d'un tube flexible d'emballage-coque transparent (45) contenant des portions de médicament selon la revendication 9 ou 10,
**caractérisé en ce que**
le dispositif de découpe (110) est attribué du point de vue construction au deuxième dispositif d'assemblage (90).

12. Utilisation d'un dispositif d'emballage (30) pour la fabrication d'un tube flexible d'emballage-coque transparent (45) contenant des portions de médicament selon l'une quelconque des revendications 9 - 11,
**caractérisé en ce que** le deuxième dispositif d'assemblage (90) comprend un moyen d'assemblage (91a) dans lequel le moyen de coupe (111) est logé.
